# EUROPÄISCHE PATENTANMELDUNG

(11) **EP 1 925 450 A2**
(43) Veröffentlichungstag der Anmeldung: **28.05.2008**
(21) Anmeldenummer: 07022668.3
(22) Anmeldetag: 22.11.2007
(51) Int. Cl.: B41J 2/175

(54) **Tintenkartusche mit Doppelchip**

(30) Priorität: 22.11.2006 CN 200620067874 U
(71) Anmelder: Samuel, Martin, 02625 Bautzen (DE)
(72) Erfinder: Gao, Bin, Long Gang District Shenzhen City, Guang Dong Province (CN)
(74) Vertreter: Brune, Axel

(57) **Zusammenfassung**

Die vorliegende Erfindung betrifft eine Tintenkartusche mit Doppelchip, welche hauptsächlich Tintenkartuschenkörper und Chip aufweist, wobei Chip und Tintenkartuschenkörper beweglich vorgesehen werden. An dem Tintenkartuschenkörper wird eine U-förmige Rille am Ort der Anbringung des Chips vorgesehen, an deren Innenseite eine ausgebuchtete Kante vorgesehen wird. Außen an der Arretiervorrichtung wird eine eingebuchtete Rille vorgesehen, welche zu der vorstehend bezeichneten ausgebuchteten Kante passt. Die Arretiervorrichtung wird mittels der eingebuchteten Rille gleitend in der vorstehend bezeichneten U-förmigen Rille vorgesehen. An der anderen Seite von vorstehend bezeichnetem Tintenkartuschenkörper wird eine ausgebuchtete Kante passend zu der Druckvorrichtung vorgesehen. In dem Tintenkartuschenkörper wird ein Kissen vorgesehen und in der Tintenausgabeöffnung des Tintenkartuschenkörpers wird eine Tintendichtungsmembran vorgesehen. Wenn bei der Verwendung der Tintenkartusche die Lebensdauer des Chips abgelaufen ist und im Tintenkartuschenkörper noch Tinte vorhanden ist, so wird die Arretiervorrichtung von dem Tintenkartuschenkörper abgenommen und es erfolgt der Austausch gegen einen neuen Chip. Auf diese Weise kann der Tintenkartuschenkörper weiter verwendet werden und es erfolgt die Vermeidung von diesbezüglicher Vergeudung. Außerdem sorgt das Vorhandensein der ausgebuchteten Kante an der anderen Seite des Tintenkartuschenkörpers dafür, dass eine einfachere Passung von Tintenkartuschenkörper und Druckvorrichtung erfolgt, was wiederum zur Verhinderung von Materialvergeudung führt. Das Vorhandensein des Kissens sorgt für eine Kontrolle der Tintenflussmenge ohne Leckage. Das Vorhandensein der Tintendichtungsmembran in der Tintenausgabeöffnung des Tintenkartuschenkörpers verhindert ein Auslaufen von Tinte vor der Verwendung.

## Beschreibung

Die vorliegende Erfindung betrifft ein Zubehörteil für Drucker, insbesondere eine Tintenkartusche mit Doppelchip für Tintendrucker.

Gegenwärtig werden sehr viele Tintendrucker für die Arbeit verwendet. Die gegenwärtig vorhandenen Tintendrucker weisen ein Gehäuse mit entsprechendem Chip auf, dessen Lebensdauer begrenzt ist. Wenn die Lebensdauer des Chips abgelaufen ist, so verfällt die Tintenkartusche, auch wenn noch Tinte in der Tintenkartusche vorhanden ist. Dies führt zu einer enormen Vergeudung.

Außerdem ist die gegenwärtige Klemmvorichtung für Drucker und Tintenkartusche relativ kompliziert und vergeudet Material.

Die hauptsächliche Zielsetzung der vorliegenden Erfindung besteht in der Bereitstellung einer Tintenkartusche mit Doppelchip, welche die vorstehend bezeichneten Mangelhaftigkeiten überwindet und bei der ein Austausch der Tintenkartusche erst nach Aufbrauchen der Tinte erfolgt.

Um die vorstehend bezeichnete Zielsetzung zu erreichen, sieht die vorliegende Erfindung den nachstehend aufgeführten technischen Planungsentwurf vor:

Die Tintenkartusche mit Doppelchip weist hauptsächlich Tintenkartuschenkörper und Chip auf, wobei Chip und Tintenkartuschenkörper beweglich vorgesehen werden.

Der vorstehend bezeichnete Chip wird an einer Arretiervorrichtung vorgesehen, wobei die vorstehend bezeichnete Arretiervorrichtung beweglich mit dem Tintenkartuschenkörper vorgesehen wird.

An dem vorstehend bezeichneten Tintenkartuschenkörper wird eine U-förmige Rille am Ort der Anbringung des Chips vorgesehen, an deren Innenseite eine ausgebuchtete Kante vorgesehen wird. Außen an der vorstehend bezeichneten Arretiervorrichtung wird eine eingebuchtete Rille vorgesehen, welche zu der vorstehend bezeichneten ausgebuchteten Kante passt, wobei die Arretiervorrichtung mittels der eingebuchteten Rille gleitend in der vorstehend bezeichneten U-förmigen Rille vorgesehen wird.

An der anderen Seite von vorstehend bezeichnetem Tintenkartuschenkörper wird eine ausgebuchtete Kante passend zu der Druckvorrichtung vorgesehen.

Was die vorstehend bezeichnete Tintenkartusche mit Doppelchip betrifft, so wird in dem Tintenkartuschenkörper ein Kissen vorgesehen.

Was die vorstehend bezeichnete Tintenkartusche mit Doppelchip betrifft, so wird in der Tintenausgabeöffnung des Tintenkartuschenkörpers eine Tintendichtungsmembran vorgesehen.

Bei der erfindungsgemäßen Tintenkartusche wird der Chip an der Arretiervorrichtung befestigt, welche beweglich mit dem Tintenkartuschenkörper vorgesehen wird. Wenn bei der Verwendung die Lebensdauer des Chips abgelaufen ist und im Tintenkartuschenkörper noch Tinte vorhanden ist, so wird die Arretiervorrichtung von dem Tintenkartuschenkörper abgenommen und es erfolgt der Austausch gegen einen neuen Chip. Auf diese Weise kann der Tintenkartuschenkörper weiter verwendet werden und es erfolgt die Vermeidung von diesbezüglicher Vergeudung. Außerdem sorgt das Vorhandensein der ausgebuchteten Kante an der anderen Seite des Tintenkartuschenkörpers dafür, dass eine einfachere Passung von Tintenkartuschenkörper und Druckvorrichtung erfolgt, was wiederum zur Verhinderung von Materialvergeudung führt. Das Vorhandensein des Kissens sorgt für eine Kontrolle der Tintenflussmenge ohne Leckage. Das Vorhandensein der Tintendichtungsmembran in der Tintenausgabeöffnung des Tintenkartuschenkörpers verhindert ein Auslaufen von Tinte vor der Verwendung.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen.
Bei Figur 1 handelt es sich um eine Konstruktionsübersicht der vorliegenden Erfindung;
Bei Figur 2 handelt es sich um eine Bestandteilsdarstellung der vorliegenden Erfindung.

Aus der Figur 1 ist ersichtlich, dass es sich bei der vorliegenden Erfindung um eine Tintenkartusche mit Doppelchip handelt, welche hauptsächlich Tintenkartuschenkörper 1 und Chip 2 aufweist, wobei Chip 2 und Tintenkartuschenkörper 1 beweglich vorgesehen werden. An der anderen Seite von vorstehend bezeichnetem Tintenkartuschenkörper 1 wird eine ausgebuchtete Kante 13 passend zu der Druckvorrichtung vorgesehen.

Der vorstehend bezeichnete Chip 2 wird an einer Arretiervorrichtung 3 vorgesehen, wobei die vorstehend bezeichnete Arretiervorrichtung 3 beweglich mit dem Tintenkartuschenkörper 1 vorgesehen wird.

An dem vorstehend bezeichneten Tintenkartuschenkörper 1 wird eine U-förmige Rille 11 am Ort der Anbringung des Chips vorgesehen, an deren Innenseite eine ausgebuchtete Kante 12 vorgesehen wird. Außen an der vorstehend bezeichneten Arretiervorrichtung 3 wird eine eingebuchtete Rille 31 vorgesehen, welche zu der vorstehend bezeichneten ausgebuchteten Kante 12 passt, wobei die Arretiervorrichtung 3 mittels der eingebuchteten Rille 31 gleitend in der vorstehend bezeichneten U-förmigen Rille 11 vorgesehen wird.

Was die vorstehend bezeichnete Tintenkartusche mit Doppelchip betrifft, so wird in dem vorstehend bezeichneten Tintenkartuschenkörper 1 ein Kissen 14 vorgesehen.

Was die vorstehend bezeichnete Tintenkartusche mit Doppelchip betrifft, so wird in der Tintenausgabeöffnung des vorstehend bezeichneten Tintenkartuschenkörpers 1 eine Tintendichtungsmembran 15 vorgesehen.

Bei der erfindungsgemäßen Tintenkartusche wird der Chip 2 an der Arretiervorrichtung 3 befestigt, wobei die Arretiervorrichtung 3 beweglich mit dem Tintenkartuschenkörper 1 vorgesehen wird. Wenn bei der Verwendung die Lebensdauer des Chips 2 abgelaufen ist und im Tintenkartuschenkörper 1 noch Tinte vorhanden ist, so wird die Arretiervorrichtung 3 von dem Tintenkartuschenkörper 1 abgenommen und es erfolgt der Austausch gegen einen neuen Chip. Auf diese Weise kann der Tintenkartuschenkörper 1 weiter verwendet werden und es erfolgt die Vermeidung von diesbezüglicher Vergeudung. Außerdem sorgt das Vorhandensein der ausgebuchteten Kante 13 an der anderen Seite des Tintenkartuschenkörpers 1 dafür, dass eine einfachere Passung von Tintenkartuschenkörper und Druckvorrichtung erfolgt, was wiederum zur Verhinderung von Materialvergeudung führt. Das Vorhandensein des Kissens 14 sorgt für eine Kontrolle der Tintenflussmenge ohne Leckage. Das Vorhandensein der Tintendichtungsmembran 15 in der Tintenausgabeöffnung des Tintenkartuschenkörpers 1 verhindert ein Auslaufen von Tinte vor der Verwendung.

Zusammenfassend lässt sich de vorliegende Erfindung auch wie folgt beschreiben: Die vorliegende Erfindung betrifft eine Tintenkartusche mit Doppelchip, welche hauptsächlich Tintenkartuschenkörper und Chip aufweist, wobei Chip und Tintenkartuschenkörper beweglich vorgesehen werden. An dem Tintenkartuschenkörper wird eine U-förmige Rille am Ort der Anbringung des Chips vorgesehen, an deren Innenseite eine ausgebuchtete Kante vorgesehen wird. Außen an der Arretiervorrichtung wird eine eingebuchtete Rille vorgesehen, welche zu der vorstehend bezeichneten ausgebuchteten Kante passt. Die Arretiervorrichtung wird mittels der eingebuchteten Rille gleitend in der vorstehend bezeichneten U-förmigen Rille vorgesehen. An der anderen Seite von vorstehend bezeichnetem Tintenkartuschenkörper wird eine ausgebuchtete Kante passend zu der Druckvorrichtung vorgesehen. In dem Tintenkartuschenkörper wird ein Kissen vorgesehen und in der Tintenausgabeöffnung des Tintenkartuschenkörpers wird eine Tintendichtungsmembran vorgesehen. Wenn bei der Verwendung der Tintenkartusche die Lebensdauer des Chips abgelaufen ist und im Tintenkartuschenkörper noch Tinte vorhanden ist, so wird die Arretiervorrichtung von dem Tintenkartuschenkörper abgenommen und es erfolgt der Austausch gegen einen neuen Chip. Auf diese Weise kann der Tintenkartuschenkörper weiter verwendet werden und es erfolgt die Vermeidung von diesbezüglicher Vergeudung. Außerdem sorgt das Vorhandensein der ausgebuchteten Kante an der anderen Seite des Tintenkartuschenkörpers dafür, dass eine einfachere Passung von Tintenkartuschenkörper und Druckvorrichtung erfolgt, was wiederum zur Verhinderung von Materialvergeudung führt. Das Vorhandensein des Kissens sorgt für eine Kontrolle der Tintenflussmenge ohne Leckage. Das Vorhandensein der Tintendichtungsmembran in der Tintenausgabeöffnung des Tintenkartuschenkörpers verhindert ein Auslaufen von Tinte vor der Verwendung.

## Patentansprüche

1. Tintenkartusche mit Doppelchip, weiche hauptsächlich Tintenkartuschenkörper und Chip aufweist, **dadurch gekennzeichnet, dass** Chip und Tintenkartuschenkörper beweglich vorgesehen werden.

2. Tintenkartusche mit Doppelchip gemäß Patentanspruch 1, **dadurch gekennzeichnet, dass** der vorstehend bezeichnete Chip an einer Arretiervorrichtung vorgesehen wird, wobei die vorstehend bezeichnete Arretiervorrichtung beweglich mit dem Tintenkartuschenkörper vorgesehen wird.

3. Tintenkartusche mit Doppelchip gemäß Patentanspruch 2, **dadurch gekennzeichnet, dass** an dem vorstehend bezeichneten Tintenkartuschenkörper eine U-förmige Rille am Ort der Anbringung des Chips vorgesehen wird, an deren Innenseite eine ausgebuchtete Kante vorgesehen wird und dass außen an der Arretiervorrichtung eine eingebuchtete Rille vorgesehen wird, welche zu der vorstehend bezeichneten ausgebuchteten Kante passt, wobei die Arretiervorrichtung mittels der eingebuchteten Rille gleitend in der vorstehend bezeichneten U-förmigen Rille vorgesehen wird.

4. Tintenkartusche mit Doppelchip gemäß Patentanspruch 1, 2 beziehungsweise 3, **dadurch gekennzeichnet, dass** an der anderen Seite von vorstehend bezeichnetem Tintenkartuschenkörper eine ausgebuchtete Kante passend zu der Druckvorrichtung vorgesehen wird.

5. Tintenkartusche mit Doppelchip gemäß Patentanspruch 1, 2 beziehungsweise 3, **dadurch gekennzeichnet, dass** in dem Tintenkartuschenkörper ein Kissen vorgesehen wird.

6. Tintenkartusche mit Doppelchip gemäß Patentanspruch 1, 2 beziehungsweise 3, **dadurch gekennzeichnet, dass** in der Tintenausgabeöffnung des Tintenkartuschenkörpers eine Tintendichtungsmembran vorgesehen wird.
